# EUROPÄISCHE PATENTSCHRIFT

(11) **EP 0 711 869 B1**
(45) Veröffentlichungstag und Bekanntmachung des Hinweises auf die Patenterteilung: **27.03.2002**
(21) Anmeldenummer: 95117555.3
(22) Anmeldetag: 08.11.1995
(51) Int. Cl.: D21F 1/02, D21F 1/00, D21F 11/04

(54) **Mehrschichten-Stoffauflauf**
Multi-layer headbox
Caisse de tête à plusieurs couches

(30) Priorität: 10.11.1994 DE 4440079
(43) Veröffentlichungstag der Anmeldung: 15.05.1996
(73) Patentinhaber: Voith Paper Patent GmbH, 89522 Heidenheim (DE)
(72) Erfinder: Ruf, Wolfgang, 89542 Herbrechtingen/Bolheim (DE); Fey, Frank, D-73529 Schwäbisch Gmünd (DE); Dietz, Thomas, D-89551 Königsbronn (DE); Pimiskern, Klaus, D-88718 Daisendorf (DE); Wernlein, Gerhard, D-88097 Eriskirch (DE)

(56) Entgegenhaltungen:
- EP-A- 0 488 058
- DE-A- 4 211 291
- DE-A- 4 323 263
- FR-A- 1 488 836
- FR-A- 2 500 861
- US-A- 3 796 155
- US-A- 4 349 414
- US-A- 4 543 162
- US-A- 4 812 209

## Beschreibung

Die Erfindung betrifft einen Mehrschichten-Stoffauflauf mit den im Oberbegriff des Anspruches 1 angegebenen Merkmalen. Diese sind bekannt aus DE 43 29 810 A1.

Die in einem Mehrschichten-Stoffauflauf befindliche Lamelle hat die Aufgabe, die beiden Stoffströmungen so getrennt zu halten, daß keine Vermischung der unterschiedlichen Strömungen zustande kommt, bis schließlich die Strömungen in möglichst ungestörter Form zu einer einzigen Strömung vereinigt werden, wobei gleichzeitig möglichst keine Störungen in diesem Strömungsverlauf auftreten dürfen. Besonders zu beachten ist hierbei das Ende der Lamelle, da dieser Bereich sehr häufig den Ursprung von Strömungsstörungen bildet. Zur Vermeidung dieser Strömungsstörung wurden verschiedene Ansätze unternommen. Unter anderem wurde gemäß DE 43 23 050 A1 der Anmelderin vorgeschlagen, die Lamelle so zu gestalten, daß sich eine erhöhte Konvergenz im Strömungskanal ergibt, so daß durch Erhöhung der Strömungsgeschwindigkeit in diesem Bereich sich eine Verminderung der Störungen aufgrund von Reibungsturbulenz ergibt.

Bezüglich der konstruktiven Gestaltung des Endes der Lamelle war man bisher der Ansicht, daß das Ende der Lamelle aus Gründen der Fertigungstechnik, Kosten und Betriebssicherheit nicht sehr scharf gemacht werden kann. Ein stumpfes Lamellen-Ende hat aber wiederum zur Folge, daß Turbulenzen bzw. periodische Ablösungen von Turbulenzen entstehen, und daß in der Folge sich Schwingungen auf das Lamellenende bzw. auf die gesamte Lamelle übertragen. Hierdurch entstehen Störungen bei der Formation der Papierbahn und/oder unerwünschte örtliche Vermischungen benachbarter Stoffströme. Die Folge ist, daß in dem fertigen Mehrlagen-Papier die Lagen sich an manchen Stellen nicht mehr deutlich voneinander unterscheiden, z. B. hinsichtlich unterschiedlicher Farben.

Man hat versucht, diese Nachteile dadurch zu vermeiden, daß gemäß DE '810 an einem im wesentlichen stumpfen Lamellen-Ende Schlitze oder Nuten vorgesehen werden, oder daß eine über das Lamellen-Ende hinausragende dünne Folie angeordnet wird. Diese Maßnahmen haben jedoch noch nicht voll befriedigt.

US-A-4 812 209 beschreibt einen Mehrschichten-Stoffauflauf, der eine Lamelle zum Trennen zweier Stoffströme aufweist. Die Lamelle ist aus einem stromaufwärts gelegenen Hauptteil sowie einer stromabwärts gelegenen Spitze aufgebaut. Dabei sind die beiden genannten Teile jeweils aus ein und demselben Werkstoff hergestellt, somit nicht aus zwei oder mehreren, miteinander verbundenen Einzelteilen mit unterschiedlichen Werkstoffen.

US-A-4 543 162 beschreibt ebenfalls einen Mehrschichten-Stoffauflauf. Auch hierbei sind Lamellen vorgesehen. Figur 1a zeigt zwar ein Lippenelement 7, das einen Belag 9 aufweist. Jedoch ist nichts ausgesagt über die dabei verwendeten Materialien, noch über eine angeschärfte Spitzkante.

FR-A-2 500 861 betrifft ebenfalls einen Mehrschichten-Stoffauflauf mit angespitzten Lamellen. Über Art und Aufbau der Lamellen ist jedoch nichts ausgesagt, vor allem nicht im Endbereich.

Der Erfindung liegt die Aufgabe zugrunde, das Lamellen-Ende eines Mehrschichten-Stoffauflaufes derart zu gestalten, daß die nachfolgend angegebenen Forderungen möglichst weitgehend erfüllt sind:
1. Das Lamellen-Ende soll über die gesamte Maschinenbreite eine möglichst gleichmäßige Form aufweisen, so daß die lichte Höhe jedes der durch die Lamelle getrennten Strömungskanäle über die Maschinenbreite möglichst exakt konstant ist.
2. Zur Vermeidung von Wirbelablösungen am Lamellen-Ende soll dieses sich möglichst schlank verjüngen und eine relativ scharfe, schneidenartige Kante aufweisen.
3. Die genannte, relativ scharfe Kante soll möglichst unempfindlich gegen mechanische Beschädigungen sein und/oder nach einer eventuellen Beschädigung nachbearbeitbar sein (z. B. durch Schleifen). Dies ist besonders dann wichtig, wenn die Lamelle über den Austrittsspalt aus dem Stoffauflauf herausragt.

Diese Aufgabe wird gemäß der Erfindung mit den im Anspruch 1 angegebenen Maßnahmen gelöst. Demgemäß wird : die aus einem Hartwerkstoff gebildete Spitze der Lamelle - entgegen den bisherigen Vorstellungen - mit einer relativ scharfen, schneidenartigen Spitz-Kante versehen.

Die Erfindung ist anhand der Zeichnung näher erläutert. Darin ist im einzelnen folgendes dargestellt:
Figur 1 zeigt in Seitenansicht in schematischer Darstellung den Auslaufteil eines Mehrschichten-Stoffauflaufes mit angelenkter Lamelle. Diese Figur veranschaulicht das Grundprinzip, zeigt aber noch nicht die erfindungsgemäßen Einzelheiten bezüglich der Lamellenspitzen-Gestaltung.

Die Figuren 2, 3 und 4 zeigen jeweils erfindungsgemäße Gestaltungen der Spitze.

Man erkennt in Figur 1 einen Mehrschichten-Stoffauflauf mit zwei Stromführungswänden 1, 1'. Eine Lamelle 2 dient dem Trennen von Stoffströmen 3,3', die aus bekannten Turbulenzgeneratoren 5, 5' zuströmen. Man erkennt ferner eine stationäre Trennwand 7. Die Lamelle 2 ist über ein Gelenk 4 an der stationären Trennwand 7 aufgehängt.

Gemäß Figur 2 ist an das Ende des Lamellen-Hauptteiles 8.6 einseitig ein dünnes Metall-Blech 9.6 angesetzt. Im Querschnitt gesehen ragt das Metall-Blech 9.6 über das freie Ende des Lamellen-Hauptteiles 8.6 hinaus; es ist mittels mechanischer Bearbeitung, z. B. Schleifen, mit einer scharfen Spitz-Kante versehen. Diese kann im Falle einer Beschädigung nachgeschliffen werden. Falls erforderlich kann das gesamte Lamellenende mit einer einheitlichen Schrägfläche versehen werden, z. B. Schleifen entlang der Ebene S.

Gemäß Figur 3 sind beide Seiten des sich verjüngenden Endes des Lamellen-Hauptteiles 8.7 mit einer harten Außenschicht 9.7, 9.7' versehen und danach durch Schleifen entlang der Ebene S mit einer scharfen Spitz-Kante versehen.

Gemäß Figur 4 sind wiederum beide Seiten des sich verjüngenden Endes des Lamellen-Hauptteiles 8.8 mit dünnen Metall-Blech-Streifen 9.8 und 9.8' unterschiedlicher Breite beschichtet. Dabei ist wesentlich, daß der eine Metallstreifen 9.8 über den anderen 9.8' hinausragt, so daß dieser allein eine durch Schleifen hergestellte scharfe Spitz-Kante bildet.

Bei allen Ausführungsbeispielen wird die gesamte Lamelle in hohem Maße gegen die Stoffsuspension chemisch beständig gemacht. Dadurch haben die vom Stoff berührten Außenflächen der Lamelle dauerhaft eine hohe Glätte, so daß das Hängenbleiben von Fasern oder von anderen Stoffpartikeln mit Sicherheit vermieden wird. Vorzugsweise hat die Außenfläche der Lamelle auch möglichst glatte Übergänge von dem (vorzugsweise aus Kunststoff gefertigten) Hauptteil zur Spitze.

Gemäß einem weiteren Erfindungsgedanken ist der Lamellen-Hauptteil aus einem mit Kohlefasern verstärkten Kunststoff gefertigt. Ein solcher Werkstoff verleiht dem Lamellen-Hauptteil eine sehr hohe thermische Stabilität. D. h., die Form des Lamellen-Hauptteils bleibt auch dann unverändert, wenn er mit (ggf. unterschiedlich) erwärmten Faserstoffsuspensions-Strömen in Berührung kommt. Insbesondere wird die Gleichmäßigkeit der Form des Lamellen-Endes wesentlich gesteigert, hauptsächlich in Verbindung mit der durch eine relativ dünne Beschichtung gebildeten Lamellenspitze.

## Patentansprüche

1. Mehrschichten-Stoffauflauf zum Zuführen von wenigstens zwei maschinenbreiten Faserstoffsuspensions-Strömen zur Formier-Sektion einer Papierherstellungsmaschine, mit den folgenden Merkmalen:
1.1 Eine Düsenkammer ist begrenzt durch zwei maschinenbreite Stromführungswände (1, 1'), die an einem maschinenbreiten Austrittsspalt enden, und durch zwei Seitenwände;
1.2 in der Düsenkammer ist wenigstens eine maschinenbreite Lamelle (2) vorgesehen mit der Funktion einer Trennwand, welche die wenigstens zwei Fasersuspensions-Ströme bis in den Bereich des Austrittsspaltes voneinander getrennt hält;
1.3 die Lamelle (2) umfaßt einen Hauptteil (8.6 - 8.8) und eine aus einem Hartwerkstoff gebildete Spitze;
1.4 die Lamelle (2) verjüngt sich zu ihrem Ende hin;
1.5 am stromabwärtigen Ende der Beschichtung ist eine scharfe Spitz-Kante ausgebildet;
**gekennzeichnet durch** die folgenden Merkmale:
1.6 die Spitze ist **durch** eine Beschichtung aus einem Metallblech (9.6 - 9.8) gebildet, die auf wenigstens einer der beiden Seiten der Lamelle (2) in diese integriert ist;
1.7 das Metallblech (9.6 - 9.8) befindet sich auf der einen Seite des Lamellen-Hauptteiles (8.6 - 8.8), erstreckt sich über das Lamellen-Hauptteil (8.6 - 8.8) hinaus und ist mittels mechanischer Bearbeitung geschärft.

2. Stoffauflauf nach Anspruch 2, **dadurch gekennzeichnet, daß** die andere Seite des Endes des Lamellen-Hauptteils (8.6 - 8.8) ebenfalls eine Beschichtung aus einem Metallblech (9.7', 9.8') aufweist.

3. Stoffauflauf nach Anspruch 1 oder 2, **dadurch gekennzeichnet, daß** die Spitze stufenlos, d. h. wenigstens angenähert hydraulisch glatt, in das Lamellen-Hauptteil (8.6 - 8.8) integriert ist.

4. Stoffauflauf nach Anspruch 1 oder 2, **dadurch gekennzeichnet, daß** die Außenseite der Lamelle (2) am Übergang vom Hauptteil (8.6 - 8.8) zur Spitze eine Stufe aufweist.

5. Stoffauflauf nach einem der Ansprüche 1 - 4, **dadurch gekennzeichnet, daß** das sich verjüngende Lamellenende beidseitig Beschichtungen (9.8, 9.8') aufweist, und daß die Enden der Beschichtungen (9.7, 9.7'; 9.8, 9.8') bezüglich der Strömungsrichtung zueinander versetzt angeordnet sind.

6. Stoffauflauf nach einem der Ansprüche 1 - 5, **dadurch gekennzeichnet, daß** das Lamellen-Hauptteil (8.6 - 8.8) aus einem vorzugsweise thermisch stabilen Kunststoff, z. B. aus einem mit Kohlefasern verstärkten Kunststoff hergestellt ist.

7. Stoffauflauf nach einem der Ansprüche 1 - 6, **dadurch gekennzeichnet, daß** die Enden der Stromführungswände (1, 1') frei von örtlich verstellbaren oder verformbaren Leisten sind, und daß zum Korrigieren des Flächengewichts-Querprofiles der herzustellenden Bahn mehrere über die Maschinenbreite verteilte Leitungen vorgesehen sind zum Zumischen variabler "Neben-Stoffströme" mit einer vom "Haupt-Stoffstrom" abweichenden Stoffdichte.

## Claims

1. Multilayer flowbox for feeding at least two machine-width fibrous suspension streams to the forming section of a papermaking machine, having the following features:
1.1 A nozzle chamber is bounded by two machine-width flow guide walls (1, 1'), which end at a machine-width exit gap, and by two side walls;
1.2 Provided in the nozzle chamber is at least one machine-width lamella (2) with the function of a dividing wall, which keeps the at least two fibrous suspension streams separated from one another until in the region of the exit gap;
1.3 The lamella (2) comprises a main part (8.6 - 8.8) and a tip formed of a hard material;
1.4 The lamella (2) tapers towards its end;
1.5 A sharp tip edge is formed at the downstream end of the coating;
**characterized by** the following features:
1.6 The tip is formed by a coating comprising a metal sheet (9.6 - 9.8), which, on at least one of the two sides of the lamella (2), is integrated into the latter;
1.7 The metal sheet (9.6 - 9.8) is located on one side of the main part of the lamella (8.6 - 8.8), extends over the main part of the lamella (8.6 - 8.8) and is sharpened by means of mechanical processing.

2. Flowbox according to Claim 1, **characterized in that** the other side of the end of the main part of the lamella (8.6 - 8.8) likewise has a coating of a metal sheet (9.7', 9.8').

3. Flowbox according to Claim 1 or 2, **characterized in that** the tip is integrated into the main part of the lamella (8.6 - 8.8) without a step, that is to say at least approximately hydraulically smoothly.

4. Flowbox according to Claim 1 or 2, **characterized in that** the outer side of the lamella (2) has a step at the transition of the main part (8.6 - 8.8) to the tip.

5. Flowbox according to one of Claims 1 - 4, **characterized in that** the tapering end of the lamella has coatings (9.8, 9.8') on both sides, and **in that** the ends of the coatings (9.7, 9.7'; 9.8, 9.8') are arranged to be offset from one another with respect to the flow direction.

6. Flowbox according to one of Claims 1 - 5, **characterized in that** the main part of the lamella (8.6 - 8.8) is produced from a preferably thermally stable plastic, for example from a plastic reinforced with carbon fibres.

7. Flowbox according to one of Claims 1 - 6, **characterized in that** the ends of the flow guide walls (1, 1') are free of locally adjustable or deformable strips, and **in that** in order to correct the cross-machine grammage profile of the web to be produced, a number of lines distributed over the machine width are provided in order to admix variable "secondary stock flows" having a consistency that differs from the "main stock flow".

## Revendications

1. Buse de sortie de matière multicouches pour l'amenée d'au moins deux courants de suspensions de matières fibreuses ayant la largeur de la machine à la section de formage d'une machine de fabrication de papier, avec les caractéristiques suivantes:
1.1 une chambre de tuyère est limitée par deux parois de guidage de courant (1, 1') ayant la largeur de la machine, qui se terminent en une fente de sortie ayant la largeur de la machine, et par deux parois latérales;
1.2 dans la chambre de tuyère, il est prévu au moins une lamelle (2) ayant la largeur de la machine, avec la fonction de paroi de séparation, qui maintient séparés l'un de l'autre les au moins deux courants de suspensions de matières fibreuses jusque dans la région de la fente de sortie;
1.3 la lamelle (2) comprend une partie principale (8.6 - 8.8) et une pointe formée d'une matière dure;
1.4 la lamelle (2) se rétrécit vers son extrémité;
1.5 à l'extrémité aval du recouvrement est formée une arête vive de pointe;
**caractérisée par** les caractéristiques suivantes:
1.6 la pointe est formée par un recouvrement en une tôle métallique (9.6 - 9.8), qui est intégré dans au moins une des faces de la lamelle (2);
1.7 la tôle métallique (9.6 - 9.8) se trouve sur une première face de la partie principale (8.6 - 8.8) de la lamelle, s'étend sur la partie principale (8.6 - 8.8) de la lamelle et est affûtée au moyen d'un usinage mécanique.

2. Buse de sortie de matière suivant la revendication 1, **caractérisée en ce que** l'autre face de l'extrémité de la partie principale (8.6 - 8.8) de la lamelle présente également un recouvrement en une tôle métallique (9.7', 9.8').

3. Buse de sortie de matière suivant la revendication 1 ou 2, **caractérisée en ce que** la pointe est intégrée sans saillie, c'est-à-dire au moins de façon à peu près hydrauliquement lisse, dans la partie principale (8.6 - 8.8) de la lamelle.

4. Buse de sortie de matière suivant la revendication 1 ou 2, **caractérisée en ce que** la face extérieure de la lamelle (2) présente un retrait à la transition de la partie principale (8.6 - 8.8) avec la pointe.

5. Buse de sortie de matière suivant l'une quelconque des revendications 1 - 4, **caractérisée en ce que** l'extrémité effilée de la lamelle présente des recouvrements (9.8, 9.8') sur les deux faces, et **en ce que** les extrémités des recouvrements (9.7, 9.7'; 9.8, 9.8') sont disposées en décalage l'une par rapport à l'autre dans la direction de l'écoulement.

6. Buse de sortie de matière suivant l'une quelconque des revendications 1 - 5, **caractérisée en ce que** la partie principale (8.6 - 8.8) de la lamelle est fabriquée en une matière plastique de préférence thermiquement stable, par exemple une matière plastique renforcée par des fibres de carbone.

7. Buse de sortie de matière suivant l'une quelconque des revendications 1 - 6, **caractérisée en ce que** les extrémités des parois de guidage de courant (1, 1') sont libres de baguettes localement déplaçables ou déformables, et **en ce que**, pour corriger le profil transversal du grammage de la bande à fabriquer, il est prévu plusieurs conduites réparties sur la largeur de la machine pour mélanger des "courants de matières secondaires" variables avec une densité de matière différente du "courant de matières principal".
